# EUROPÄISCHE PATENTSCHRIFT

(11) **EP 1 835 064 B1**
(45) Veröffentlichungstag und Bekanntmachung des Hinweises auf die Patenterteilung: **03.11.2010**
(21) Anmeldenummer: 07002580.4
(22) Anmeldetag: 07.02.2007
(51) Int. Cl.: D06F 39/04

(54) **Laugenbehälter mit plattenförmiger Heizeinrichtung**
Tub with plate-shaped heating device
Cuve avec un dispositif de chauffage en forme de panneau

(30) Priorität: 14.03.2006 DE 102006012081
(43) Veröffentlichungstag der Anmeldung: 19.09.2007
(73) Patentinhaber: Miele & Cie. KG, 33332 Gütersloh (DE)
(72) Erfinder: Brockschmidt, Egon, 33334 Gütersloh (DE); Hollenhorst, Matthias, 59556 Lippstadt (DE)

(56) Entgegenhaltungen:
- DE-A1- 3 621 295
- DE-A1- 10 356 790
- DE-A1- 19 858 137
- DE-A1-102004 003 952
- DE-U- 1 907 814

## Beschreibung

Die Erfindung betrifft einen Laugenbehälter für eine Wäschebehandlungsmaschine, mit einer in einer unteren Wandung angeordneten, im wesentlichen kreisförmigen Öffnung mit einem nach außen gerichteten Stutzen, in welche eine im wesentlichen kreisförmige, als plattenförmiger Heizkörper mit einem Randansatz ausgebildete Heizeinrichtung zur Aufheizung der im Laugenbehälter befindlichen Flüssigkeit eingesetzt ist, wobei die Heizeinrichtung Befestigungsmittel umfasst, die eine Befestigung der Heizeinrichtung am Stutzen bereitstellen, wobei ferner zwischen dem Innenumfang des Stutzens und dem Außenumfang des Randansatzes der Heizeinrichtung eine umlaufende Dichtung angeordnet ist.

Aus der DE 10 2004 003 952 A1 ist ein Laugenbehälter mit einer am Boden angeordneten plattenförmigen Heizeinrichtung bekannt. Dieser Laugenbehälter hat um die Öffnung für die Heizeinrichtung einen kragenförmigen Randansatz bzw. Stutzen, der die Anlage für eine ringförmige Dichtung bietet. Die Befestigung erfolgt über ein zusätzliches Federelement, welches mit seinem mittleren Scheitel gegen die Unterseite des plattenförmigen Heizkörpers drückt und sich an stegartigen Haltern an der unteren Behälterwand abstützt. Hierbei ist zu beachten, dass der dauerhafte Halt über das Federelement bereitgestellt werden muss.

Aus der EP 0 539 917 B1 ist ein Laugenbehälter bekannt, an dessen Boden bzw. Unterseite eine Öffnung mit einer Heizeinrichtung angeordnet ist. Die Heizeinrichtung ist plattenförmig ausgeführt und flüssigkeitsdicht in der Öffnung befestigt. Der Rand der Öffnung ist als zur Außenseite gerichteter kragenförmiger Ansatz ausgebildet, der zur Abdichtung und zur Befestigung der plattenförmigen Heizeinrichtung dient. Eine ringförmige Dichtung ist auf den Ansatz gestülpt, die auf der zur Öffnungsmitte weisenden Seite den Rand der plattenförmigen Heizeinrichtung umfasst. Mit einem Spannband, welches die Dichtung von außen umfasst, wird die Dichtung an den Ansatz des Laugenbehälters gedrückt, womit die Befestigung und die flüssigkeitsdichte Anlage der Heizeinrichtung bereitgestellt wird. An die ringförmige Dichtung werden hohe Anforderungen gestellt, da sie neben der Dichtigkeit auch die mechanische Befestigung der plattenförmigen Heizeinrichtung bereitstellt.

Aus der DE 197 48 704 A1 ist ein Laugenbehälter aus Kunststoff mit einer Heizeinrichtung bekannt. Die Heizeinrichtung besteht aus rohrförmigen Heizstäben, die im Bereich des Laugenbehälterbodens befestigt sind. Die rohrförmigen Heizstäbe und die Befestigungsmittel benötigen einen Bauraum im unteren Bereich des Laugenbehälters, der während des Heizens mit Waschflüssigkeit gefüllt ist. Durch die Halterung wird sichergestellt, dass die Heizstäbe beabstandet zur Wandung befestigt werden, so dass Schäden durch Hitzeeinwirkung am Kunststoff vermieden werden.

In der DE 36 21 295 A1 ist ein Laugenbehälter für eine Waschmaschine offenbart, der an seiner Unterseite eine Öffnung mit einem angeformten Stutzen besitzt. An der Unterseite des Laugenbehälters sind ferner Anformungen angebracht, die in einem Abstand zum Stutzen liegen und eine Bajonettbefestigung für einen Topf bereitstellen, der über den Stutzen gestülpt wird. Um den Stutzen ist außenseitig eine Dichtung angeordnet, die durch den Rand des Topfes gegen die Unterseite des Laugenbehälters bzw. gegen die Außenseite des Stutzens gepresst wird. Innerhalb des Topfes befinden sich Heizstäbe, die nicht durch die Öffnung bzw. durch den Stutzen hindurch in den Innenraum des Laugenbehälters ragen.

Der Erfindung liegt somit die Aufgabe zugrunde, bei einem Laugenbehälter die Befestigung einer plattenförmigen Heizeinrichtung zu verbessern und eine dauerhafte Dichtigkeit bereitzustellen.

Erfindungsgemäß wird diese Aufgabe durch einen Laugenbehälter mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der sehr guten und dauerhaften Dichtigkeit zwischen einem plattenförmigen Heizkörper und dem Öffnungsrand im Laugenbehälter darin, dass die Befestigung sehr zuverlässig unter Verwendung nur weniger Einzelteile für die Heizeinrichtung bereitgestellt wird. Die Befestigungsmittel sind derart ausgebildet, dass eine Befestigung der Heizeinrichtung in der Art eines Bajonetts bereitgestellt wird, wodurch eine einfach Montage und ein sicherer Sitz erreicht wird.

Hierzu ist es zweckmäßig, im Laugenbehälter im unteren Bereich in der Behälterwand eine im wesentlichen kreisförmige Öffnung vorzusehen, die mit einem nach außen gerichteten, im wesentlichen kreisförmigen Stutzen versehen ist. Die in die Öffnung eingesetzte Heizeinrichtung zur Aufheizung von im Laugenbehälter befindlicher Flüssigkeit, insbesondere Wasch- oder Spülflüssigkeit, besteht aus einem im wesentlichen kreisförmigen plattenförmigen Heizkörper mit einem nach außen weisenden Randansatz, wobei zwischen Innenumfang des Stutzens und Außenumfang des Randansatzes der Heizeinrichtung eine umlaufende Dichtung angeordnet ist. Die Dichtung ist in ihrer Breite so dimensioniert, dass sie den Spalt zwischen Innenumfang des Stutzens und Außenumfang des Randansatzes zumindest nahezu vollständig ausfüllt, so dass unerwünschte Ablagerungen weitestgehend vermieden werden. Als plattenförmiger Heizkörper wird ein sogenannter Dickschichtheizkörper verwendet, bei dem auf der Seite, die nicht mit Flüssigkeit in Berührung kommt, die wärmeerzeugenden stromdurchflossenen Leiterbahnen aufgetragen sind. Die Leiterbahnen befinden sich nur im Bereich des plattenförmigen Teils, der Randansatz ist nicht mit Leiterbahnen versehen, da in diesem Bereich keine Wärme erwünscht ist. Alternativ sind auch Varianten denkbar, bei denen Heizröhren auf die Unterseite des plattenförmigen Teils aufgelötet sind. Zur Befestigung umfasst die Heizeinrichtung am umlaufenden Randansatz Befestigungsmittel, die als vom Randansatz ausgehende nach außen abgekantete Laschen ausgebildet sind, die zwischen zwei benachbarten Laschen jeweils eine Ausnehmung bilden. Am Stutzen sind an der von der Behälterwand entfernten Seite zur Öffnung hin gerichtete Stege angeformt. Die Heizeinrichtung ist mit den Laschen am Randansatz in die Abschnitte ohne Anformung einsetzbar, wobei durch anschließende Verdrehung um ein vorgegebenes Maß die Laschen jeweils hinter die Stege verfahrbar sind.

Dadurch wird die Heizeinrichtung innerhalb des Stutzens gehalten bzw. kann nicht mehr aus dem Stutzen herausfallen.

In der erfindungsgemäßen Ausführung weist der Randansatz in seiner Verlängerung nach außen gerichtete bogenförmige Abkantungen auf, die den Rand des Stutzens umschließen. Die äußeren Schenkel liegen mit ihrer Innenseite am äußeren Umfang des Stutzens an, wodurch eine zusätzliche Fixierung der Heizeinrichtung bereitgestellt wird. Die bogenförmigen Abkantungen sind in Abschnitten des umlaufenden Randansatzes angeordnet, so dass Abschnitte mit den oben genannten Befestigungsmitteln frei bleiben bzw. in ihrer Wirkungsweise nicht beeinträchtigt werden. In einer vorteilhaften Ausführung sind die bogenförmigen Abkantungen derart ausgebildet, dass die äußeren Schenkel mit ihrer Innenseite am äußeren Umfang des Stutzens fest anliegen, wodurch eine radial im wesentlichen zur Mitte der Öffnung gerichtete Krafteinwirkung auf den Stutzen bereitgestellt wird. Durch die stetige bzw. ständig andauernde radial zum Inneren bzw. zur Mitte der Öffnung gerichtete Krafteinwirkung auf den Stutzen wird der Bereich der Öffnung stabilisiert bzw. gefestigt oder verstärkt. Dies ist insbesondere deshalb von Bedeutung, weil große Öffnungen, wie sie für einen plattenförmigen Heizkörper notwendig sind, die Struktur und die Festigkeit des Laugenbehälters bzw. der Laugenbehälterwand schwächen.

In einer vorteilhaften Ausführung besitzt der Stutzen an zumindest einem Steg eine Rastnase, die auf der zur Behälterwand zugewandten Seite angeformt ist. Die zu diesem Steg korrespondierende Lasche am Randansatz besitzt auf der von der Behälterwand abgewandten Seite eine Rastkante oder Kerbe, die mit der Rastnase am Steg verrastet und die Heizeinrichtung gegen Verdrehen sichert, nachdem die Heizeinrichtung in die Befestigungsposition verfahren oder verdreht wurde. Auf diese Weise lässt sich der Heizkörper auf einfach Weise an der Behälterwand befestigen, wobei gleichzeitig zuverlässig ein ungewolltes Lösen des Heizkörpers aus seiner vorgesehenen Position verhindert wird.

In einer weiteren Ausführung ist am Randansatz der Heizeinrichtung zumindest eine von der Behälterwand wegweisende Lasche angeordnet. Diese Lasche dient als Hebel für das Einleiten der Drehbewegung, wodurch der Montageschritt des Verdrehens vereinfacht wird. Hierbei ist es ferner zweckmäßig, dass am Rand des Stutzens zumindest eine Wulst angeformt ist, die als Gegenhalt für die Betätigung des Hebels dient. Die Wulst erstreckt sich quer zur Umfangsrichtung des Stutzens, wodurch eine gute Stabilität und Handhabung erreicht wird.

Es ist ferner zweckmäßig, den umlaufenden Randansatz mit den Abkantungen einstückig mit dem Heizkörper auszubilden, wobei es sich als vorteilhaft erwiesen hat, das einstückige Teil als Stanz-Biegeteil oder als Tiefziehteil aus Blech herzustellen. Mit dieser Maßnahme wird die Anzahl der Einzelteile gering gehalten.

In einer zweckmäßigen Ausführung ist die Heizeinrichtung mit einem Kodiermittel versehen, welches den Einsatz und/oder die Befestigung der Heizeinrichtung in einer vorbestimmten Position bereitstellt, wobei insbesondere die Drehlage vorbestimmt ist. Hierbei kann eine bogenförmige Abkantung breiter ausgeführt werden und/ oder ein Abstand zwischen zwei bogenförmigen Abkantungen oder Laschen gegenüber den anderen Abständen breiter oder schmaler ausgeführt werden, so dass eine Schlüssel-Schloss-Funktionalität bereitgestellt wird.

Ein Ausführungsbeispiel der Erfindung ist in den Zeichnungen rein schematisch dargestellt und wird nachfolgend näher beschrieben. Es zeigen:
- Fig. 1:: eine Wäschebehandlungsmaschine in einer skizzierten Schnittdarstellung;
- Fig. 2:: die eingesetzte Heizeinrichtung in einer erfindugsgemäßen Ausführungsform an der Außenseite des Behälters;
- Fig. 3 und 4:: den erfindugsgemäßen Laugenbehälter mit Heizeinrichtung in einer Detailansicht;
- Fig. 5 und 6:: die eingesetzte Heizeinrichtung in einer weiteren Ausführungsform, welche nicht Teil der beanspruchten Erfindung ist, an der Außenseite des Behälters und
- Fig. 7a bis 8b: die Heizeinrichtung der weiteren Ausführungsform in detaillierten Ansichten.

In Fig. 1 ist ein innerhalb einer Wäschebehandlungsmaschine 1 angeordneter Laugenbehälter 2 skizziert. Bei dem skizzierten Beispiel ist innerhalb des Laugenbehälters 2 eine horizontal drehbare Trommel 23 angeordnet, die stirnseitig beladbar ist. Der Laugenbehälter 2 besitzt in der unteren Wandung 3 eine Öffnung 4 mit einem nach außen angeformten Stutzen 5, in den eine Heizeinrichtung 6 eingesetzt und mit Befestigungsmitteln 8 am Stutzen 5 befestigt ist.

Fig. 2 zeigt einen Ausschnitt der unteren Wandung 3 des Laugenbehälters 2 von der Behälteraußenseite. Die eingesetzte Heizeinrichtung 6 umfasst einen plattenförmigen Heizkörper 9, der mit wärmeerzeugenden Mitteln wie Leiterbahnen oder Heizwendeln versehen ist. An der äußeren Umrandung sind am plattenförmigen Heizkörper 9 umlaufend Befestigungsmittel 8 angeordnet.

In Fig. 3 ist beispielhaft die Wirkungsweise eines Befestigungsmittels 8 des Heizkörpers 9 im Detail aufgezeigt. Als Befestigungsmittel 8 dient ein zur Behälteraußenseite gerichteter Randansatz 10, der sich in etwa im rechten Winkel zur Fläche des Heizkörpers 9 erstreckt. Am Randansatz 10 sind auf der Außenseite als Laschen 19 ausgebildete Abkantungen vorgesehen, die im wesentlichen parallel zur Fläche des Heizkörpers 9 angeordnet sind. Am äußeren Rand 14 des Stutzens 5 sind Stege 14a angeformt, die zum Inneren der Öffnung 4 bzw. des Stutzens 5 weisen. Die Positionen der Stege 14a sind mit den Positionen der Laschen 19 abgestimmt, so dass die Laschen 19 jeweils unterhalb eines Steges 14a durch Verdrehen der Heizeinrichtung 9 um ein vorbestimmtes Maß S2 (Fig. 4) verfahrbar sind. Nach dem Verdrehen befinden sich die Laschen 19 mit einer gewissen Vorspannung unterhalb des Steges 14a, wodurch der Heizkörper 9 an der Behälterwand 3 gehalten wird. Am Randansatz 10 des Heizkörpers 9 sind ferner an Positionen, die nicht durch Laschen 19 belegt sind, bogenförmige Abkantungen 11 angeordnet, die den Rand 14 des Stutzens 5 zumindest teilweise umgreifen. Wie in Fig. 2 verdeutlicht ist, werden durch die Umgreifung Kräfte 22 auf den Stutzen 5 bzw. auf den Randbereich der Öffnung 4 in der Behälterwand 3 ausgeübt, die im wesentlichen zur Öffnungsmitte hin gerichtet sind. Der Rand der Öffnung 4 wird sozusagen nach innen zusammengezogen, wodurch die Behälterwand in diesem Bereich stabilisiert wird. Gemäß Fig. 3 befindet sich zwischen Randansatz 10 und der Innenseite des Stutzens 5 eine umlaufende Dichtung 7, die in der skizzierten Ausführung als O-förmiger Ring ausgebildet ist. Damit die Dichtung 7 nicht zum inneren des Behälters 2 herausrutschen kann, ist an der Innenseite des Stutzens 5 ein umlaufender Fortsatz 3a angeformt, der sich im wesentlichen in der Ebene der Behälterwand 3 und/oder des Heizkörpers 9 erstreckt. An zumindest einer Lasche 19 ist auf der Außenseite eine Rastkante 16 bzw. eine Kerbe vorgesehen, in die nach dem Verdrehen in die Befestigungsposition eine am Steg 14a angeformte Rastnase 15 einrastet. Die Rastmittel 15 und 16 sichern den Heizkörper 6 in der befestigten Position und verhindern ein selbständiges Lösen bzw. Zurückdrehen in die Einsetz-Position bzw. die Position, in der der Heizkörper 6 aus dem Stutzen 5 entnommen werden kann.

In Fig. 4 ist die Laugenbehälterwandung 3 und die noch nicht eingesetzte Heizeinrichtung 6 als Ausschnitt dargestellt. An der Außenseite der Laugenbehälterwandung 3 ist um die Öffnung 4 der Stutzen 5 angeformt, der an seinem äußeren Rand 14 umlaufend Abschnitte mit einer nach innen gerichteten Anformung 14a aufweist. Die Heizeinrichtung 6 umfasst einen wärmeerzeugenden ebenen Bereich 9, der an seinem äußeren Rand einen umlaufenden nach außen abgewinkelten Randansatz 10 besitzt. Vom Randansatz 10 ausgehend erstreckt sich eine nach außen gerichtete bogenförmige Abkantung 11, die in einen als äußeren Schenkel 12 ausgebildeten im wesentlichen ebenen Anlagebereich zur Anlage am Außenumfang 5a des Stutzens 5 übergeht.

Beim Einsetzen der Heizeinrichtung 6 werden die bogenförmigen Abkantungen 11 mit den äußere Schenkel 12 und die Laschen 19 an die Abschnitte 14b ohne Steg angesetzt und entsprechend des Weges S1 über die Außenseite 5a des Stutzens 5 geschoben. Anschließend wird die Heizeinrichtung 6 so gedreht, dass die Lasche 19 den Weg S2 entlang des Innenumfangs 5b des Stutzens zurücklegt, bis der Hebel 20 an der Wulst 21 anschlägt, die am Ende des Verfahrweges S2 am Rand 14 des Stutzens 5 angeformt ist. In der Endposition befindet sich die Lasche 19 unterhalb der Anformung bzw. des Steges 14a, so dass die Heizeinrichtung 6 nicht mehr nach außen herausfallen kann bzw. einen Druck gegen die Dichtung 7 ausübt.

Fig. 5 zeigt eine andere Ausführungsform einer Heizeinrichtung 6 mit einem plattenförmigen Heizkörpers 9, der an seinem äußeren Umfang Befestigungsmittel 8 umfasst. Auch in dieser Ausführung umfasst die Behälterwand 3 eine Öffnung, die von einem nach außen gerichteten Stutzen 5 umgeben ist. In der Schnittdarstellung gemäß Fig. 7 ist zu erkennen, dass um den plattenförmigen Heizkörper 9 ein nach außen abgewinkelter, umlaufender Randansatz 10 angeordnet ist. Von diesem ausgehend sind nach außen abgewinkelte Stegsegmente bzw. Laschen 19 angeordnet, die zur Befestigung der Heizeinrichtung 6 am Stutzen 5 dienen. Zwischen dem Außenumfang des Randansatzes 10 und dem Innenumfang des Stutzens 5b ist eine umlaufende Dichtung 7 eingelegt, wobei sie den umlaufenden Fortsatz 3a zumindest teilweise umschließt.

In Fig. 7a und 7b ist im Detail die Behälterwand 3 mit dem Stutzen 5 im Bereich der Befestigung in einer Schnittdarstellung skizziert. Die Lasche 19 liegt auf dem Rand 14 des Stutzens 5 auf. Die Anformung 14a ist hakenförmig ausgebildet und dazu geeignet, die Lasche 19 entsprechend Fig. 7b zu umgreifen. Gemäß Fig. 8a werden beim Ansetzen der Heizeinrichtung 6 die Laschen 19 an der Anformung 14a vorbeigeführt, bis sie auf den Rand 14 des Stutzens 5 aufliegen. Anschließend wird die Heizeinrichtung 6 gemäß der Bewegungsrichtung S2 verdreht, bis sich die Laschen 19 gemäß Fig. 8b in der Befestigungsposition befinden. In der Schnittdarstellung gemäß Fig. 7b ist zu erkennen, dass die an der Lasche 19 angeformte Rastkante 16 in die Rastöffnung 15 am Stutzen 5 bzw. an der Anformung 14a verrastet, so dass die Heizeinrichtung gegen Verdrehen gesichert ist.

Die oben beschriebene Befestigung der Heizeinrichtung 6 ist ferner in sogenannte Bottichwaschmaschinen mit einem vertikal drehbaren Rührwerk und/oder einer vertikal drehbaren Trommel einsetzbar.

## Patentansprüche

1. Laugenbehälter für eine Wäschebehandlungsmaschine, mit einer in einer unteren Wandung (3) angeordneten, im wesentlichen kreisförmigen Öffnung (4) mit einem nach außen gerichteten Stutzen (5), in welche eine im wesentlichen kreisförmige, als plattenförmiger Heizkörper (9) mit einem Randansatz (10) ausgebildete Heizeinrichtung (6) zur Aufheizung der im Laugenbehälter (2) befindlichen Flüssigkeit eingesetzt ist, wobei die Heizeinrichtung (6) Befestigungsmittel (8) umfasst, die eine Befestigung der Heizeinrichtung (6) am Stutzen (5) bereitstellen, wobei ferner zwischen dem Innenumfang des Stutzens (5) und dem Außenumfang des Randansatzes (10) der Heizeinrichtung (6) eine umlaufende Dichtung (7) angeordnet ist,
**dadurch gekennzeichnet,**
**dass** durch die Befestigungsmittel (8), die als vom Randansatz (10) in seiner Verlängerung nach außen abgekantete Laschen (19) ausgebildet sind, eine Befestigung der Heizeinrichtung (6) in der Art eines Bajonetts bereitgestellt wird, wobei
am Rand (14) des Stutzens (5) zur Öffnung (4) hin gerichtete Stege (14a) angeformt sind, so dass die Heizeinrichtung (6) mit den Laschen (19) am Randansatz (10) in die Abschnitte ohne Stege einsetzbar (S1) ist und durch anschließende Verdrehung der Heizeinrichtung (6) um ein vorgegebenes Maß (S2) die Laschen (19) hinter die Stege (14a) verfahrbar sind, wobei der Randansatz (10) in seiner Verlängerung nach außen gerichtete bogenförmige Abkantungen (11) aufweist, die sich über den Umfang des Randansatzes (10) zumindest abschnittsweise erstrecken, wobei sie den Rand (14) des Stutzens (5) umschließen und die äußeren Schenkel (12) der nach außen gerichteten bogenförmigen Abkantungen (11) jeweils mit ihrer Innenseite am äußeren Umfang (5a) des Stutzens (5) anliegen.

2. Laugenbehälter nach Anspruch 1,
**dadurch gekennzeichnet,**
**dass** zumindest ein Steg (14a) auf der zur Behälterwand (3) zugewandten Seite eine Rastnase oder Rastöffnung (15) besitzt, und dass die zu diesem Steg (14a) korrespondierende Lasche (19) auf der von der Behälterwand (3) abgewandten Seite eine Rastkante (16) besitzt, die beim Verfahren (S2) in die Befestigungsposition mit der Rastnase oder Rastöffnung (15) am Steg verrastet und die Heizeinrichtung (6) gegen Verdrehen sichert.

3. Laugenbehälter nach Anspruch 1,
**dadurch gekennzeichnet,**
**dass** die äußeren Schenkel (12) mit ihrer Innenseite am äußeren Umfang (5a) des Stutzens (5) fest anliegen und eine radial im wesentlichen zur Mitte der Öffnung (4) gerichtete Krafteinwirkung (22) auf den Stutzen (5) bzw. auf den Rand der Öffnung (4) bereitstellen.

4. Laugenbehälter nach Anspruch 1,
**dadurch gekennzeichnet,**
**dass** am Randansatz (10) zumindest eine von der Behälterwand (3) wegweisende Lasche angeordnet ist, die als Hebel (20) für das Einleiten der Drehbewegung (S2) wirkt.

5. Laugenbehälter nach Anspruch 4,
**dadurch gekennzeichnet,**
**dass** am Rand des Stutzens (5) zumindest eine Wulst (21) angeformt ist, welche sich quer zur Umfangsrichtung des Stutzens (5) erstreckt, wobei die Wulst (21) als Gegenhalt für die Betätigung des Hebels (20) und/oder als Anschlag für die Drehbewegung (S2) dient.

6. Laugenbehälter nach Anspruch 1,
**dadurch gekennzeichnet,**
**dass** die Heizeinrichtung (6) ein einstückiges Stanz-Biegeteil umfasst.

7. Laugenbehälter nach Anspruch 1,
**dadurch gekennzeichnet,**
**dass** die Heizeinrichtung (6) ein Kodiermittel besitzt, welches den Einsatz und/oder die Befestigung der Heizeinrichtung (6) in einer vorbestimmten Position bereitstellt.

## Claims

1. Suds container for a laundry treatment appliance, comprising a substantially circular opening (4) which is arranged in a lower wall (3) and comprises an outwardly directed connecting piece (5) into which a heating device (6) is inserted, which is formed as a substantially circular, plate-shaped heating element (9) with a rim attachment (10), for heating the liquid located in the suds container (2), the heating device (6) comprising fastening means (8) which provide fastening of the heating device (6) to the connecting piece (5), a circumferential seal (7) being further arranged between the inner circumference of the connecting piece (5) and the outer circumference of the rim attachment (10) of the heating device (6),
**characterised in that**
fastening of the heating device (6) is provided in the manner of a bayonet by the fastening means (8), which are formed as tabs (19) bent outwards from the rim attachment (10) in the extension thereof,
webs (14a) directed towards the opening (4) being integrally moulded on the edge (14) of the connecting piece (5) in such a way that the heating device (6) can be inserted (S1) into the portions without webs by means of the tabs (19) on the rim attachment (10) and the tabs (19) can be moved behind the webs (14a) by subsequent rotation of the heating device (6) by a predetermined amount (S2), the rim attachment (10) having, in the extension thereof, outwardly directed, arched bent portions (11) which extend at least in portions over the circumference of the rim attachment (10), the bent portions enclosing the edge (14) of the connecting piece (5) and each of the outer legs (12) of the outwardly directed, arched bent portions (11) resting with its inner surface against the outer circumference (5a) of the connecting piece (5).

2. Suds container according to claim 1,
**characterised in that**
at least one web (14a) on the side facing the container wall (3) has a locking projection or locking opening (15), and **in that** the tab (19) corresponding to this web (14a) on the side remote from the container wall (3) has a catch edge (16) which locks into the locking projection or locking opening (15) on the web when moved into the fastening position (S2) and secures the heating device (6) against rotation.

3. Suds container according to claim 1,
**characterised in that**
the outer legs (12) rest securely with their inner surface against the outer circumference (5a) of the connecting piece (5) and exert a radial force, directed substantially towards the centre of the opening (4), on the connecting piece (5) and on the edge of the opening (4).

4. Suds container according to claim 1,
**characterised in that**
at least one of the tabs facing away from the container wall (3) is arranged on the rim attachment (10), which tab functions as a lever (20) for introducing the rotational movement (S2).

5. Suds container according to claim 4,
**characterised in that**
at least one bulge (21) which extends transversely to the circumferential direction of the connecting piece (5) is integrally moulded on the edge of the connecting piece (5), the bulge (21) serving as a counter hold for the actuation of the lever (20) and/or as a limit stop for the rotational movement (S2).

6. Suds container according to claim 1,
**characterised in that**
the heating device (6) comprises a single-piece stamped bending part.

7. Suds container according to claim 1,
**characterised in that**
the heating device (6) has a coding means which provides the insertion and/or fastening of the heating device (6) in a predetermined position.

## Revendications

1. Cuve de lessivage pour une machine de traitement du linge, avec une ouverture (4) essentiellement circulaire, disposée dans une paroi inférieure (3), avec une tubulure (5) dirigée vers l'extérieur, dans laquelle ouverture est inséré un dispositif de chauffe (6) essentiellement circulaire, constitué en tant que corps de chauffe (9) avec un épaulement marginal (10), pour le chauffage du liquide présent dans la cuve de lessivage (2), le dispositif de chauffe (6) comprenant des moyens de fixation (8) qui réalisent une fixation du dispositif de chauffe (6) sur la tubulure (5), un joint d'étanchéité (7) périphérique étant disposé en outre entre la périphérie intérieure de la tubulure (5) et la périphérie extérieure de l'épaulement marginal (10) du dispositif de chauffe (6),
**caractérisée en ce que** les moyens de fixation (8), qui sont constitués sous forme d'attaches (19) coudées vers l'extérieur depuis l'épaulement marginal (10) dans son prolongement, réalisent une fixation du dispositif de chauffe (6) à la façon d'une baïonnette,
des entretoises (14a) dirigées vers l'ouverture (4) étant formées sur le bord (14) de la tubulure (5) de sorte que le dispositif de chauffe (6) avec les attaches (19) sur l'épaulement marginal (10) peut être inséré (S1) dans les tronçons sans entretoises et de sorte que, par une torsion consécutive du dispositif de chauffe (6) égale à une dimension prédéfinie (S2), les attaches (19) sont déplaçables derrière les entretoises (14a), l'épaulement marginal (10) présente, dans son prolongement, des chanfreins (11) arqués dirigés vers l'extérieur qui s'étendent au moins par tronçons sur la périphérie de l'épaulement marginal (10) en entourant le bord (14) de la tubulure (5), et les branches (12) extérieures des chanfreins (11) arqués dirigés vers l'extérieur appuyant respectivement avec leur côté intérieur sur la périphérie (5a) extérieure de la tubulure (5).

2. Cuve de lessivage selon la revendication 1,
**caractérisée en ce que**
au moins une entretoise (14a) possède, sur le côté tourné vers la paroi de cuve (3), un bec cranté ou une ouverture crantée (15), et **en ce que** l'attache (19) correspondant à cette entretoise (14a) possède, sur le côté éloigné de la paroi de cuve (3), une arête crantée (16) qui, lors du déplacement (S2) dans la position de fixation, s'encliquette avec le bec cranté ou l'ouverture crantée (15) et bloque le dispositif de chauffe (6) contre une torsion.

3. Cuve de lessivage selon la revendication 1,
**caractérisée en ce que**
les branches (12) extérieures appuient fermement, avec leur côté intérieur, contre la périphérie (5a) extérieure de la tubulure (5) et réalisent, sur la tubulure (5) ou le bord de l'ouverture (4), une action de force (22) dirigée de façon radiale essentiellement vers le milieu de l'ouverture (4).

4. Cuve de lessivage selon la revendication 1,
**caractérisée en ce que**,
sur l'épaulement marginal (10), il est disposé au moins une attache qui est orientée de façon opposée à la paroi de cuve (3) et qui agit comme levier (20) pour l'introduction du mouvement rotatif (S2).

5. Cuve de lessivage selon la revendication 4,
**caractérisée en ce que**,
sur le bord de la tubulure (5), il est formé au moins un bourrelet (21) qui s'étend transversalement à la direction périphérique de la tubulure (5), le bourrelet (21) faisant office de contre-retenue pour l'actionnement du levier (20) et/ou de butée pour le mouvement rotatif (S2).

6. Cuve de lessivage selon la revendication 1,
**caractérisée en ce que**
le dispositif de chauffe (6) comprend une partie estampée-pliée d'une seule pièce.

7. Cuve de lessivage selon la revendication 1,
**caractérisée en ce que**
le dispositif de chauffe (6) possède un moyen de codage qui réalise la mise en oeuvre et/ou la fixation du dispositif de chauffe (6) dans une position prédéfinie.
